# EUROPÄISCHE PATENTSCHRIFT

(11) **EP 3 394 359 B1**
(45) Veröffentlichungstag und Bekanntmachung des Hinweises auf die Patenterteilung: **17.12.2025**
(21) Anmeldenummer: 17751238.1
(22) Anmeldetag: 24.05.2017
(51) Int. Cl.: E04B 1/68, E04F 15/02

(54) **VORRICHTUNG ZUM AUSFÜLLEN UND/ODER ZUMINDEST OPTISCHEN ABDICHTEN EINER DEHNUNGSFUGE ZWISCHEN ZWEI BAUTEILEN**
DEVICE FOR FILLING AND/OR AT LEAST OPTICAL COVERING OF AN EXPANSION JOINT BETWEEN TWO STRUCTURAL PARTS
DISPOSITF POUR REMPLIR ET/OU COUVRIR VISUELLEMENT UN JOINT DE DILALATION ENTRE DEUX PIÈCES STRUCTURELLES

(30) Priorität: 02.06.2016 DE 102016209655
(43) Veröffentlichungstag der Anmeldung: 31.10.2018
(73) Patentinhaber: Lüttich, Andreas, 69231 Rauenberg (DE)
(72) Erfinder: Lüttich, Andreas, 69231 Rauenberg (DE)
(74) Vertreter: Ullrich & Naumann PartG mbB
(86) Internationale Anmeldenummer: PCT/DE2017/200045
(87) Internationale Veröffentlichungsnummer: WO 2017/207000

(56) Entgegenhaltungen:
- DE-C1- 3 632 648
- US-A- 5 184 442
- US-A- 5 357 727

## Beschreibung

Die vorliegende Erfindung betrifft eine Vorrichtung zum Ausfüllen und/oder zumindest optischen Abdichten einer Dehnungsfuge zwischen zwei Bauteilen, insb. zwischen einem Fußboden und einer Wand.

Nach dem Verlegen eines Fußbodens, sei es ein Fußbodenbelag, ein Estrich, eine Trennschicht und/oder eine Dämmschicht, auf einem tragenden Boden, kann sich der Fußboden aufgrund von Bewegungen der Bausubstanz und/oder in Abhängigkeit von der Raumtemperatur sowie der Luftfeuchtigkeit ausdehnen und zusammenziehen. Dem wird in der Praxis dadurch Rechnung getragen, dass um einen Fußboden zumindest Bereichsweise Zwischenräume bzw. Dehnungsfugen vorgesehen werden. Diese sind denkbar zwischen zwei Fußbodenabschnitten oder aber auch zwischen einem Fußboden und einer Wand, Heizungsrohren, Pfeilern o.ä. oder im Bereich von Türeingängen. Die optimale Breite einer Dehnungsfuge hängt überwiegend von den verwendeten Materialien und deren Ausdehnungskoeffizienten sowie von der Fläche des Fußbodens ab. Wird eine Dehnungsfuge nicht realisiert oder ausreichend dimensioniert, kann dies bei Ausdehnung mindestens eines der Bauteile unter Umständen zu Schäden der Bauteile, insbesondere des Fußbodens bzw. des Bodenbelags führen.

Zum Füllen des Zwischenraums in der Dehnungsfuge sowie um die Dehnungsfugen bzw. den Fußboden im Bereich der Dehnungsfugen vor dem Eindringen von Schmutz und/oder Wasser zu schützen, werden in der Praxis Dehnungsfugen meist mit dauerelastischen Materialien, insbesondere mit Silikon ausgefüllt. Silikonfugen verschmutzen jedoch äußerst leicht und sehen häufig unsauber verarbeitet aus. Alternativ oder zusätzlich werden in der Praxis über den Dehnungsfugen Sockelleisten an der Wand angebracht. Auch Sockelleisten mit einer Gummilippe, die im Winkel zwischen Boden und Wand angeordnet ist, sind bekannt. In der modernen Inneneinrichtung zeichnet sich jedoch die Tendenz ab, auf altmodische Sockelleisten gänzlich zu verzichten und vielmehr hochwertige Bodenbelage zumindest optisch an einer Wand abschließen zu lassen. Für anspruchsvolle Kunden/Nutzer kommt hierbei eine simple Silikonfuge nicht in Betracht. Weitere Vorrichtungen zum Verdecken von Dehnungsfugen sind aus den US-Patenten US 5,184,442 A und US 5,357,727 A bekannt. Weiter offenbart die Druckschrift DE 36 32 648 C1 ein Bewegungsprofilsystem mit einem Blendprofil und einem Kunststofffaltprofil.

Die erforderlichen technischen Maßnahmen müssen sich daher auf die Dehnungsfuge zwischen zwei Bauteilen, insb. zwischen einem Fußboden und einer Wand beziehen.

Der vorliegenden Erfindung liegt daher die Aufgabe zugrunde, eine alternative Möglichkeit zum Ausfüllen und/oder zumindest optischen Abdichten einer Dehnungsfuge zwischen zwei Bauteilen, insb. zwischen einem Fußboden und einer Wand, anzubieten sowie bei Ausdehnung und Schrumpfung mindestens eines der Bauteile einen optimalen Schutz der Bauteile zu gewährleisten.

Die voranstehende Aufgabe ist erfindungsgemäß durch die Merkmale des Anspruchs 1 gelöst. Danach weist eine Vorrichtung zum Ausfüllen und/oder Abdichten einer Dehnungsfuge zwischen zwei Bauteilen, insb. zwischen einem Fußboden und einer Wand, einen mechanisch wirkenden Fugenkörper, einen den Fugenkörper zumindest teilweise aufnehmenden Aufnahmekörper und mindestens ein in dem Aufnahmekörper angeordnetes und zwischen dem Fugenkörper und dem Aufnahmekörper wirkendes elastisches Element auf. Bei dem elastischen Element handelt es sich um einen Randdämmstreifen. Weiterhin ist der Aufnahmekörper einem der die Dehnungsfuge bildenden Bauteile zugeordnet und wirkt der Fugenkörper zwischen den die Dehnungsfuge bildenden Bauteile, wobei der Fugenkörper im Aufnahmekörper derart beweglich gelagert ist, dass er die Dehnungsfuge im Wesentlichen schließt und/oder abdichtet. In anderen Worten gleicht der Fugenkörper eine Distanzveränderung der Bauteile aus.

In erfindungsgemäßer Weise ist erkannt worden, dass es von ganz besonderem Vorteil ist, eine Dehnungsfuge nicht etwa mit dauerelastischem Material, wie bspw. Silikon, auszufüllen und abzudichten. Ganz im Gegenteil geht die Erfindung einen völlig anderen Weg, handelt es sich nämlich gerade nicht um ein eingespritztes elastisches Material, sondern vielmehr um eine Vorrichtung, im Konkreten um eine mechanische Fuge. Auf raffinierte Weise ist erkannt worden, dass es von besonderem Vorteil ist, wenn ein Körper - nämlich der Aufnahmekörper - einem der die Dehnungsfuge bildenden Bauteile, beispielsweise einer Wand oder einem Fußboden, zugeordnet ist und ein anderer Körper - nämlich der Fugenkörper - derart im Aufnahmekörper beweglich gelagert ist, dass er zwischen den die Dehnungsfuge bildende Bauteilen wirkt, so dass er Distanzveränderungen zwischen den Bauteilen ausgleichen und die Dehnungsfuge somit ausfüllen und/oder abdichten kann. Dabei nimmt der Aufnahmekörper den Fugenkörper zumindest teilweise in sich auf, wobei zwischen Aufnahmekörper und Fugenkörper mindestens ein in dem Aufnahmekörper angeordnetes und zwischen dem Fugenkörper und dem Aufnahmekörper wirkendes dauerelastisches Element angeordnet sein kann. Dabei kann es sich um ein elastisches Druckelement handeln, welches den Fugenkörper von dem Aufnahmekörper wegdrückt. Der Fugenkörper kann dabei an dem Bauteil anliegen oder fest mit ihm verbunden sein.

In erfindungsgemäßer Weise kann es sich um Dehnungsfugen zwischen Fußbodenabschnitten, beispielsweise im Bereich von Türschwellen, zwischen einem Fußboden und einer Wand, einem Heizungsrohr, einem Pfeiler etc. handeln. Dabei kann der Aufnahmekörper einem die Dehnungsfuge bildenden Bauteil, beispielsweise einem Fußbodenabschnitt, einer Wand, einem Heizungsrohr, einem Pfeiler etc., angeordnet sein und der Fugenkörper genau gegen das andere Bauteil, beispielsweise einen weiteren Fußbodenabschnitt, eine Wand, ein Heizungsrohr, einen Pfeiler etc., wirken.

Bei dem Fußboden kann es sich um jegliche Fußbodenbestandteile, die auf einem tragenden Boden angeordnet werden, handeln. Insbesondere sind ein Bodenbelag und/oder ein Estrich und/oder eine Trennschicht und/oder eine Dämmschicht mit oder ohne Heizelemente denkbar. Bei dem Fußbodenbelag ist sowohl ein textiler Belag als auch ein nicht-textiler Belag, wie bspw. Parkettböden, Steinböden, Kunststoffböden o. ä., denkbar.

Folglich bietet die erfindungsgemäße Vorrichtung eine alternative Möglichkeit zum Ausfüllen und/oder zumindest optischen Abdichten einer Dehnungsfuge zwischen zwei Bauteilen, insb. zwischen einem Fußboden und einer Wand und gewährleistet bei Ausdehnung und Schrumpfung mindestens eines der Bauteile einen optimalen Schutz der Bauteile.

In vorteilhafter Weise weist der Aufnahmekörper zur zumindest teilweisen Aufnahme des Fugenkörpers ein zumindest zu einer Seite hin offenes Profil auf, damit sich der zumindest teilweise in den Aufnahmekörper aufgenommene Fugenkörper aus und von dem Aufnahmekörper wegbewegen kann. Dabei handelt es sich vorzugsweise zumindest bereichsweise um ein U-Profil, ein E-Profil oder ein I-Profil. Derartige Profile eignen sich besonders gut, um den Aufnahmekörper in einen Fußboden oder eine Wand, im Konkreten in einen Putz und/oder eine Mauer, zu integrieren und dem Fugenkörper Schutz sowie Bewegungsfreiraum zu gewähren. Die zumindest eine offene Seite des Aufnahmekörpers ist dabei der Dehnungsfuge zugewandt und aus dieser zugänglich, so dass sich der Fugenkörper über die Dehnungsfuge hindurch in Richtung des dem Aufnahmekörper gegenüberliegenden Bauteils bewegen kann.

Dabei ist es vorteilhaft, wenn der Aufnahmekörper zumindest bereichsweise aus Metall, vorzugsweise aus Messing und/oder aus Stahl hergestellt ist. Insbesondere Profilstähle bieten sich für eine kostengünstige und einfache Herstellung der Vorrichtung besonders gut an. Aber auch individuelle, frei geschwungene Formen des Aufnahmekörpers sind denkbar. Eine Herstellung oder zumindest teilweise Beschichtung aus Messing hat den Vorteil, dass auf Schmierstoffe verzichtet werden kann, die in Kombination mit Staub zum Verkleben des Fugenkörpers führen könnten.

Um eine besonders gute Kaschierung und Optik der Vorrichtung zu erzielen, ist es von besonderem Vorteil, wenn der Aufnahmekörper zumindest teilweise in das eine Bauteil, insbesondere in eine Wand oder in einen Fußboden, integrierbar ist. Dabei ist es denkbar, dass die Vorrichtung bzw. der Aufnahmekörper in einen Bodenbelag, einen Estrich, eine Trennschicht und/oder eine Dämmschicht integrierbar ist. Bei einer vollständigen Integration des Aufnahmekörpers wäre in idealer Weise lediglich der bewegliche Fugenkörper sichtbar. Die zumindest eine offene Seite des Aufnahmekörpers ist dabei der Dehnungsfuge zugewandt, so dass sich der Fugenkörper aus dem Aufnahmekörper heraus in die Dehnungsfuge bewegen kann.

Zur besseren und sichereren Anbringung des Aufnahmekörpers in oder an eines der die Dehnungsfuge bildenden Bauteile, insbesondere eine Wand oder einen Fußboden, ist es von besonderem Vorteil, wenn der Aufnahmekörper auf seinen Außenflächen zumindest teilweise eine Profilierung aufweist. Dies erhöht einen langfristigen Halt des Aufnahmekörpers sowie die Stabilität der gesamten Vorrichtung in der Dehnungsfuge.

Um die Vorrichtung so wenig sichtbar wie möglich auszugestalten, ist es weiterhin von besonderem Vorteil, wenn zumindest der sichtbare Teil der Vorrichtung bzw. des Aufnahmekörpers und/oder des Fugenkörpers aus demselben Material des Bodenbelags ausgeführt ist/sind. Oberflächen aus Edelstahl, Aluminium, Kunststoff etc., gebürstet, poliert, lackiert o. ä. sind ebenso denkbar und würden zu einer gehobenen Optik beitragen. Denkbar ist auch eine Realisierung eines sichtbaren Sockels als Verlängerung des Aufnahmekörpers, der sich oberhalb des Bodenbereichs auf einer Wand bzw. dem Putz einer Wand erstreckt. Hierbei könnte die Vorrichtung so ausgeführt sein, dass die sichtbaren Oberflächen individuell vom Kunden mit dem gewünschten Material bestückbar bzw. verlegbar sind.

In weiter vorteilhafter Weise ist der Fugenkörper zumindest teilweise aus Holz, Stein, Metall, Kunststoff und/oder Gummi, vorzugsweise als Gummilippe ausgeführt. Dadurch sind geringe Herstellungskosten sowie ein äußerst robuster Fugenkörper realisierbar, der - je nach Art des elastischen Elements - bei Ausdehnung oder Schrumpfung eines Bauteils, insbesondere eines Fußbodens, entweder gegen das andere Bauteil wirkt oder dem Zug zwischen Bauteil und Aufnahmekörper Stand hält. In idealer Weise ist der Fugenkörper derart geformt, dass er ohne Behinderungen parallel oder auch schräg aus dem Aufnahmekörper bewegbar ist. Bei einem U-Profil des Aufnahmekörpers würde sich ein im Wesentlichen rechteckiger Querschnitt des Fugenkörpers eignen.

Bei dem Randdämmstreifen handelt es sich um ein dauerelastisches Element, welches den Fugenkörper derart von dem Aufnahmekörper weg bzw. heraus drückt, dass der Fugenkörper gegen das dem Aufnahmekörper entgegengesetzte Bauteil wirkt und/oder bei Ausdehnung oder Schrumpfung des Fußbodens die Distanzveränderung zwischen den die Dehnungsfuge bildenden Bauteilen stets ausgleichen und/oder die Dehnungsfuge ausfüllen und/oder abdichten kann. Denkbar ist auch eine Einstellbarkeit des Druckelements und/oder eine Austauschbarkeit des Druckelements zur Anpassung an die Breite der Dehnungsfuge und/oder der Ausdehnungskoeffizienten der Bauteile, insbesondere des Fußbodens/ der Fußböden.

Besonders vorteilhaft ist es, wenn unterhalb des Fugenkörpers und/oder des Aufnahmekörpers ein zugänglicher und/oder entnehmbarer Auffangkanal zum Auffangen von Schmutz und/oder Wasser vorgesehen ist. Denkbar ist, dass der Fugenkörper händisch in den Aufnahmekörper zurückführbar ist, so dass der Auffangkanal entweder herausgenommen werden kann oder aber zur Reinigung bzw. Entleerung zugänglich ist. Bei dem Auffangkanal kann es sich bspw. um eine Schale handeln. Insbesondere bei der Anbringung der Vorrichtung an Terrassentüren ist es von besonderem Vorteil, wenn der Auffangkanal als integrierte Wasserauffangrinne ausgeführt ist, die Schwitz-, Schmelz- oder Schlagregenwasser aufnimmt. Eine Leitung zu einem Abwassersystem ist ebenfalls denkbar. Damit Schmutz und/oder Wasser in idealer Weise von dem Auffangkanal aufgenommen werden können, ist es weiterhin denkbar, dass oberhalb des Auffangkanals eine gelochte Oberfläche angeordnet ist. Bei der gelochten Oberfläche kann es sich bspw. um die Unterseite des Aufnahmekörpers handeln.

Zur einfacheren Handhabung ist es von besonderem Vorteil, wenn der Auffangkanal mit Mitteln zum Einhängen und/oder Einklicken ausgeführt ist. Dabei kann es sich beispielsweise um eine um die Auffangschale verlaufende Nut handeln.

Die Vorrichtung kann derart ausgeführt sein, dass Fugenkörper und/oder Aufnahmekörper in der Dehnungsfuge sichtbar sind. Alternativ ist es denkbar eine Abdeckung vorzusehen, die oberhalb des Fugenkörpers und/oder des Aufnahmekörpers angeordnet ist und diese zumindest bereichsweise abdeckt. Diese lässt sich in idealer Weise zur Revision und/oder zur Reinigung der Vorrichtung öffnen. Dabei kann es sich in bevorzugter Weise um eine klappbare Abdeckung handeln, die bspw. über ein Scharnier mit dem Aufnahmekörper verbunden ist. Durch die Nutzung einer Abdeckung können der Schutz vor Verschmutzung sowie die Optik der Dehnungsfuge abermals verbessert werden, indem die Abdeckung den Aufnahmekörper und/oder den Fugenkörper zumindest bereichsweise abdeckt.

In weiter raffinierter Weise sind der Vorrichtung, insbesondere dem Aufnahmekörper, Leuchtdioden zuordenbar. Denkbar ist eine Anordnung von LED-Leisten und/oder LED-Bändern bspw. auf der Innenseite eines Aufnahmekörpers mit E-Profil, wobei der Fugenkörper in der unteren, auf Höhe des Fußbodens angeordneten Ausnehmung des E-Profils und die LED-Leisten/-Bänder in der oberen, oberhalb des Fußbodens angeordneten Ausnehmung des E-Profils angeordnet sind, so dass sie nach unten strahlen und indirektes Licht in Bodennähe realisieren. Dies würde zu einem raffinierten optischen Effekt führen. Auch andere Anordnungen von LED-Leisten/-Bändern sind denkbar. Der zu den LEDs gehörige Transformator kann in dem Bauteil angeordnet sein, an/in dem auch der Aufnahmekörper angeordnet ist, bspw. in eine Wand oder einen Fußboden.

In weiter vorteilhafter Weise ist der Vorrichtung, insbesondere dem Aufnahmekörper ein Absaugsystem zugeordnet bzw. zuordenbar, welches Schmutz innerhalb der Vorrichtung absaugt. Eine Verbindung zu einem Abwassersystem zum Ableiten von in der Vorrichtung befindlichem Wasser ist ebenso denkbar.

Des Weiteren ist es denkbar, dass der Fugenkörper fest mit dem flüssig eingebrachten Estrich verbunden ist. Im Konkreten kann der Fugenkörper an ein mit dem Estrich verbundenes Ankerteil, insbesondere ein aus dem Estrich ragendes Gewinde, angeordnet sein. Die Dehnungsfuge verbirgt sich idealerweise innerhalb des Aufnahmekörpers.

Es gibt nun verschiedene Möglichkeiten, die Lehre der vorliegenden Erfindung in vorteilhafter Weise auszugestalten und weiterzubilden. Dazu ist einerseits auf die dem Anspruch 1 nachgeordneten Ansprüche und andererseits auf die nachfolgende Erläuterung bevorzugter Ausführungsbeispiele der Erfindung anhand der Zeichnung zu verweisen. In Verbindung mit der Erläuterung bevorzugter Ausführungsbeispiele der Erfindung anhand der Zeichnung werden auch im Allgemeinen bevorzugte Ausgestaltungen und Weiterbildungen der Lehre erläutert.

In der Zeichnung zeigen
- Fig. 1: in einem schematischen Querschnitt ein erstes Ausführungsbeispiel einer erfindungsgemäßen Vorrichtung, wobei der Aufnahmekörper in einer Wand integriert ist und einen sichtbaren Sockel aufweist,
- Fig. 2: in einem schematischen Querschnitt ein zweites Ausführungsbeispiel einer erfindungsgemäßen Vorrichtung, wobei der Aufnahmekörper in einer Wand integriert ist und keinen sichtbaren Sockel aufweist,
- Fig. 3: in einem schematischen Querschnitt ein drittes Ausführungsbeispiel einer erfindungsgemäßen Vorrichtung, wobei der Aufnahmekörper in einen Fußboden integriert ist,
- Fig. 4: in einem schematischen Querschnitt ein viertes Ausführungsbeispiel einer erfindungsgemäßen Vorrichtung mit Auffangkanal,
- Fig. 5: in einem schematischen Querschnitt ein fünftes Ausführungsbeispiel einer erfindungsgemäßen Vorrichtung mit LED-Beleuchtung und
- Fig. 6: in einem schematischen Querschnitt ein sechstes Ausführungsbeispiel einer erfindungsgemäßen Vorrichtung, wobei der Fugenkörper fest mit dem Estrich verbunden ist.

Fig. 1 zeigt einen schematischen Querschnitt eines ersten Ausführungsbeispiels einer erfindungsgemäßen Vorrichtung zum Ausfüllen bzw. zumindest optischen Abdichten einer Dehnungsfuge 1 zwischen einem Fußboden 2 und einer Wand 3 mit einem mechanisch wirkenden Fugenkörper 4, einem den Fugenkörper 4 zumindest teilweise aufnehmenden Aufnahmekörper 5 und mehreren in dem Aufnahmekörper 5 angeordneten und zwischen dem Fugenkörper 4 und dem Aufnahmekörper 5 wirkenden dauerelastischen Druckelementen 6.

Der Aufnahmekörper 5 ist oberhalb eines tragenden Bodens 7 in die Wand 3 integriert. Der Aufnahmekörper 5 weist zumindest auf Höhe des Bodens die Form eines U-Profils auf, wobei die offene Seite des U-Profils in Richtung der Dehnungsfuge 1 ausgerichtet ist. Oberhalb des Abschnitts mit U-Profil weist der Aufnahmekörper 5 einen sichtbaren Sockel 5a auf, der putzbündig in die Wand 3 integriert ist. Im Konkreten ist der Aufnahmekörper 5 aus Profil-Stahl hergestellt und zumindest im Bereich des U-Profils vorzugsweise mit Messing verkleidet. Dies hat den Vorteil, dass auf Schmierstoffe verzichtet werden kann, die in Kombination mit Staub zu einem Verkleben des Fugenkörpers 4 führen. Anstelle einer gerade U-Schiene kann der Aufnahmekörper im Rahmen einer Spezialanfertigung ebenso eine individuelle, frei geschwungene Form für nicht-gerade verlaufende Dehnungsfugen aufweisen.

Entlang des Aufnahmekörpers 5 sind in Abständen zueinander mehrere elastische Elemente 6 angeordnet. Diese sind als Spiralfedern ausgeführt.

Der Fugenkörper 4 ist als Gummilippe mit im Wesentlichen rechteckigem Querschnitt ausgeführt. Durch Wirken des elastischen Druckelements 6 ist er relativ zu dem Aufnahmekörper 5 beweglich gelagert und wird durch das elastische Druckelement 6 aus dem Aufnahmekörper 5 heraus gedrückt. Zwischen Fugenkörper 4 und Aufnahmekörper 5 ist ausreichend Spiel, so dass sich der Fugenkörper 4 in Richtung der Dehnungsfuge 1 und zurück bewegen kann. Die Bewegung des Fugenkörpers 4 ist mit dem beidseitigen Pfeil symbolisiert. An dem dem Aufnahmekörper 5 entgegengesetzten Ende des Fugenkörpers 4 liegt der Fugenkörper 4 an Bodenbelag 8 und Estrich 10 an. Bei Ausdehnung oder Schrumpfung des Fußbodens 2, insbesondere des Bodenbelags 8, und einer daraus resultierenden Distanzveränderung zwischen der Wand 3 und dem Fußboden 2, 8, 10 bewegt sich der Fugenkörper 4 innerhalb der Dehnungsfuge 1 und gleicht die Distanzveränderung aus. Die Oberfläche des Fugenkörpers 4 schließt mit der Oberfläche des Bodenbelags 8 nahezu ab, so dass der Fugenkörper 4 eine optische Verlängerung des Bodenbelags 8 darstellt.

Fig. 2 zeigt alle Merkmale des vorangegangenen Ausführungsbeispiels aus Figur 1, mit dem Unterschied, dass oberhalb des Abschnitts mit U-Profil der Aufnahmekörper 5 keinen sichtbaren Sockel aufweist, sondern der Putz mit der Putzkante 15 d direkt am U-Profil abschließt.

Fig. 3 zeigt in einem schematischen Querschnitt ein drittes Ausführungsbeispiel einer erfindungsgemäßen Vorrichtung, wobei der Aufnahmekörper 5 in den Fußboden 2 integriert ist. Im Konkreten ist der Aufnahmekörper 5 unterhalb des Bodenbelags 8 und oberhalb der Dämmung 9, nämlich auf Höhe des Estrichs 10 angeordnet. Das dem Aufnahmekörper 5 entgegengesetzte Ende des Fugenkörpers 4 schließt mit der Wand 3 ab. Ansonsten weist die Vorrichtung aus dem dritten Ausführungsbeispiel (Fig. 3) die gleichen Merkmale der Vorrichtung des ersten Ausführungsbeispiels (Fig. 1) auf.

Fig. 4 zeigt in einem schematischen Querschnitt ein viertes Ausführungsbeispiel einer erfindungsgemäßen Vorrichtung, wobei der Aufnahmekörper 5 der Wand 3 zugeordnet ist und der Fugenkörper 4 mit dem Fußboden 2 abschließt. Im Konkreten ist der Aufnahmekörper 5 in den Putz 14 der Wand 3 integriert und weist die Form eines dreifachen U-Profils auf. Im unteren Abschnitt 5c des Aufnahmekörpers 5 ist ein Auffangkanal 11 zum Auffangen von Schmutz und/oder Wasser angeordnet. Zur bessere Aufnahme von Schmutz und/oder das Wasser ist der Steg des Aufnahmekörpers 5, der den Auffangkanal 11 abdeckt, gelocht. Im mittleren Abschnitt 5b des Aufnahmekörpers 5 sind das elastische Druckelement 6 und der Fugenkörper 4 angeordnet. Der obere Abschnitt 5a des Aufnahmekörpers 5 ist oberhalb des Fußbodens 2 angeordnet und bildet eine Aussparung im Putz 14, die sich bis zu einer verstärkten Putzkante 15 erstreckt. Diese Aussparung kann als Sockel 5a zum Schutz der Wand dienen. Denkbar für die sichtbare Sockelfläche 5a sind Materialien wie Edelstahl, Aluminium, Kunststoff ect., gebürstet, poliert etc. oder eine Farblackierung. Oberhalb des mittleren Abschnitts 5c des Aufnahmekörpers 5 ist eine klappbare Abdeckung 12 vorgesehen, wobei diese durch ein Scharnier 13 wandseitig befestigt ist. Die Höhe der Aussparung/des Sockels 5a entspricht im Wesentlichen der Länge der klappbaren Abdeckung 12, so dass die Wand vor durch die Abdeckung 12 verursachte Stoßschäden geschützt ist. Die Abdeckung 12 lässt sich aufklappen, wodurch das Innere der Vorrichtung zur Reinigung des Auffangkanals 11 sowie zur Revision zugänglich ist. Der Fugenkörper 4 lässt sich zur Reinigung bzw. Revision per Hand in den Aufnahmekörper 5b entgegen der Federkraft schieben. Ansonsten wird im Hinblick auf weitere Merkmale der Vorrichtung des vierten Ausführungsbeispiels in Fig. 4 auf die vorangegangenen Ausführungsbeispiele verwiesen.

Fig. 5 zeigt in einem schematischen Querschnitt ein fünftes Ausführungsbeispiel einer erfindungsgemäßen Vorrichtung, wobei der Aufnahmekörper 5 als E-Profil ausgeführt und in die Wand 3 integriert ist. Die öffnungsseitigen Enden des E-Profils schließen mit dem Putz 14 der Wand 3 ab. In dem unteren Abschnitt 5b des E-Profils sind eine Spiralfeder 6 und ein Fugenkörper 4 angeordnet, der an dem dem Aufnahmekörper 5 entgegengesetzten Ende mit dem Fußboden 2 abschließt. Der obere Abschnitt 5a des E-Profils bildet eine offene Ausnehmung in der Wand 3. Diese ist wandseitig mit einem Netzgeflecht zur optimalen Anbringung des Putzes versehen. An der Kante, an der der Aufnahmekörper 5 und der Putz 14 abschließen, ist eine verstärkte Putzkante 15 vorgesehen. Innerhalb des oberen Abschnitts 5a des E-Profils ist nach unten gerichtet eine LED-Leiste 16 angeordnet, die die Ausnehmung 5a bzw. den Boden bestrahlt. Dadurch entsteht ein besonders origineller optischer Effekt. Ansonsten wird im Hinblick auf weitere Merkmale der Vorrichtung auf die vorangegangenen Ausführungsbeispiele verwiesen.

Schließlich zeigt Fig. 6 in einem schematischen Querschnitt ein sechstes Ausführungsbeispiel einer erfindungsgemäßen Vorrichtung. Der Aufnahmekörper 5b ist der Wand 3 zugeordnet, jedoch nicht in ihr integriert. Im Konkreten ist der Aufnahmekörper 5b in den Putz 14 der Wand 3 integriert und an die Wand 3 geschraubt. Des Weiteren weist der Aufnahmekörper 5b die Form eines U-Profils auf, wobei die offene Seite des U-Profils in Richtung der Dehnungsfuge 1 ausgerichtet ist. Der Fugenkörper 4 ist über ein aus dem Estrich ragendes Gewinde bzw. einer Schraube 17 fest mit dem flüssig eingebrachten Estrich 10 verbunden. Der Estrich schließt somit an dem Fugenkörper ab. Das Verbinden der Schraube 17 mit dem Estrich 10 bzw. der Einbau des Fugenkörpers 4 erfolgt vor Ort auf der Baustelle. Die Dehnungsfuge 1 verbirgt sich innerhalb des Aufnahmekörpers 5b und ist dadurch nicht sichtbar. Am Fugenkörper 4 ist ein dauerelastischer Randdämmstreifen 6 angeordnet, der sich bei Ausdehnung des Estrichs 10 und dadurch hervorgerufene Bewegung des Fugenkörpers 4 nahezu vollständig zusammendrücken und beim Zurückbilden des Estrichs 10 und Zurückziehen des Fugenkörper 4 wieder vollständig ausdehnen kann. Der Bodenbelag 8 erstreckt sich vollständig über die Oberseite des Fugenkörpers 4 und ragt dadurch in den Aufnahmekörper 5 hinein und ist in den Aufnahmekörper 5b hineinschiebbar, so dass der Fugenkörper 4 von außerhalb der Dehnungsfuge 1 nicht sichtbar ist. Unterhalb der Putzkante 15 ist eine Dichtlippe 18 angeordnet, die den Bereich zwischen Bodenbelag 8 und Aufnahmebereich 5b abdichtet. Das Prinzip eines fest mit einem Bauteil 2, 3 verbundenen Fugenkörper 4 ist insbesondere auch zum Ausfüllen und/oder zumindest optischen Abdichten einer Dehnungsfuge bei angehängten Decken denkbar.

An dieser Stelle sei angemerkt, dass der Aufbau der Vorrichtungen nach den Figuren 1, 2, 4 und 5 ebenso mit einem fest an den Estrich 10 angeordneten Fugenkörper 4 gemäß Fig. 6 realisierbar sind.

Zur Vermeidung von Wiederholungen sei in Bezug auf Merkmale, die sich den Figuren nicht entnehmen lassen, auf den allgemeinen Teil der Beschreibung verwiesen.

Schließlich sei angemerkt, dass die voranstehend beschriebenen Ausführungsbeispiele lediglich zur beispielhaften Erörterung der beanspruchten Lehre dienen, diese jedoch nicht auf die Ausführungsbeispiele einschränken.

### Bezugszeichenliste

- 1: Dehnungsfuge
- 2: Fußboden
- 3: Wand
- 4: Fugenkörper/Gummilippe
- 5: Aufnahmekörper
- 5a: Sichtbarer/oberer Abschnitt des Aufnahmekörpers/ Sockel
- 5b: Mittlerer Abschnitt des Aufnahmekörpers/Aufnahme des Fugenkörpers
- 5c: Unterer Abschnitt des Aufnahmekörpers/ Aufnahme des Auffangkanals
- 6: elastisches Element/Spiralfeder/Randdämmstreifen
- 7: tragender Boden
- 8: Bodenbelag
- 9: Dämmschicht
- 10: Estrich
- 11: Auffangkanal
- 12: klappbare Abdeckung
- 13: Scharnier
- 14: Putz
- 15: Putzkante
- 16: LED-Leiste
- 17: Ankerteil/Gewinde
- 18: Dichtlippe an Putzkante

## Patentansprüche

1. Vorrichtung zum Ausfüllen und/oder zumindest optischen Abdichten einer Dehnungsfuge (1) zwischen zwei Bauteilen (2, 3), insb. zwischen einem Fußboden (2) und einer Wand (3), mit einem Aufnahmekörper (5), wobei der Aufnahmekörper (5) einem der Bauteile (2 oder 3) zuordenbar ist,
wobei der Aufnahmekörper (5) einen mechanisch wirkenden Fugenkörper (4) zumindest teilweise aufnimmt;
wobei der Fugenkörper (4) zwischen den Bauteilen (2, 3) wirkt, wobei der Fugenkörper (4) im Aufnahmekörper (5) derart beweglich gelagert ist, dass er die Dehnungsfuge (1) im Wesentlichen schließen und/oder abdichten kann,
wobei mindestens ein elastisches Element (6) in dem Aufnahmekörper (5) angeordnet ist, das zwischen dem Fugenkörper (4) und dem Aufnahmekörper (5) wirkt,
**dadurch gekennzeichnet, dass**
es sich bei dem elastischen Element (6) um einen Randdämmstreifen handelt.

2. Vorrichtung nach Anspruch 1, **dadurch gekennzeichnet, dass** der Aufnahmekörper (5) zur zumindest teilweisen Aufnahme des Fugenkörpers (4) ein zumindest zu einer Seite hin offenes Profil, vorzugsweise ein U-Profil, E-Profil oder I-Profil aufweist.

3. Vorrichtung nach Anspruch 1 oder 2, **dadurch gekennzeichnet, dass** der Aufnahmekörper (5) zumindest bereichsweise aus Metall, vorzugsweise aus Messing und/oder Stahl, insbesondere als Profilstahl, hergestellt ist.

4. Vorrichtung nach einem der Ansprüche 1 bis 3, **dadurch gekennzeichnet, dass** der Aufnahmekörper (5) zumindest teilweise in das eine Bauteil (2, 3), insbesondere in die Wand (3) oder in den Fußboden (2), integrierbar ist.

5. Vorrichtung nach einem der Ansprüche 1 bis 4, **dadurch gekennzeichnet, dass** der Aufnahmekörper (5) zumindest teilweise eine Profilierung aufweist, die eine Anbringung in und/oder an das eine Bauteil (2, 3), insbesondere eine Wand (3) und/oder einen Fußboden (2), begünstigt.

6. Vorrichtung nach einem der Ansprüche 1 bis 5, **dadurch gekennzeichnet, dass** der Aufnahmekörper (5) und/oder der Fugenkörper (4) zumindest auf dessen sichtbarer Oberfläche aus demselben Material des Bodenbelags (8) ausgeführt ist/sind.

7. Vorrichtung nach einem der Ansprüche 1 bis 6, **dadurch gekennzeichnet, dass** der Fugenkörper (4) zumindest teilweise aus Holz, Stein, Metall, Kunststoff und/oder Gummi, vorzugsweise als Gummilippe (4) ausgeführt ist.

8. Vorrichtung nach einem der Ansprüche 1 bis 8, **dadurch gekennzeichnet, dass** unterhalb des Fugenkörpers (4) und/oder des Aufnahmekörpers (5) ein zugänglicher und/oder entnehmbarer Auffangkanal (11) zum Auffangen von Schmutz und/oder Wasser vorgesehen ist.

9. Vorrichtung nach Anspruch 8, **dadurch gekennzeichnet, dass** der Auffangkanal (11) mit Mitteln zum Einhängen und/oder Einklicken ausgeführt ist.

10. Vorrichtung nach einem der Ansprüche 1 bis 9, **dadurch gekennzeichnet, dass** oberhalb des Fugenkörpers (4) und/oder des Aufnahmekörpers (5) eine zur Revision und/oder Reinigung der Vorrichtung öffenbare, vorzugsweise über ein Scharnier klappbare Abdeckung (12) vorgesehen ist.

11. Vorrichtung nach einem der Ansprüche 1 bis 10, **dadurch gekennzeichnet, dass** es sich bei dem Fußboden (2) um jegliche Fußbodenbestandteile auf dem tragenden Boden (7) handeln kann, insbesondere um einen Bodenbelag (8) und/oder einen Estrich (10) und/oder eine Trennschicht und/oder eine Dämmschicht mit oder ohne Heizelementen, wobei der Fußbodenbelag (8) ein nicht-textiler Belag und/oder ein textiler Belag sein kann.

12. Vorrichtung nach einem der Ansprüche 1 bis 11, **dadurch gekennzeichnet, dass** der Vorrichtung, insbesondere dem Aufnahmekörper (5), Leuchtdioden, insbesondere LED-Leisten (16) und/oder LED-Bänder (16) zuordenbar sind.

13. Vorrichtung nach einem der Ansprüche 1 bis 12, **dadurch gekennzeichnet, dass** der Vorrichtung, insbesondere dem Aufnahmekörper (5) ein Absaugsystem zuordenbar ist.

14. Vorrichtung nach einem der Ansprüche 1 bis 13, **dadurch gekennzeichnet, dass** der Fugenkörper (4) fest mit dem Estrich (10) verbunden ist, vorzugsweise an ein mit dem Estrich (10) verbundenes Ankerteil (17), insbesondere ein aus dem Estrich (10) ragendes Gewinde (17), befestigt ist.

## Claims

1. Device for filling and/or at least visually sealing an expansion joint (1) between two components (2, 3), in particular between a floor (2) and a wall (3), having a receiving member (5), wherein the receiving member (5) can be associated with one of the components (2 or 3),
wherein the receiving member (5) at least partially receives a mechanically acting joint member (4);
wherein the joint member (4) acts between the components (2, 3), wherein the joint member (4) is movably supported in the receiving member (5) in such a manner that it can substantially close and/or seal the expansion joint (1);
wherein at least one resilient element (6) is arranged in the receiving member (5) and acts between the joint member (4) and the receiving member (5);
**characterised in that** the resilient element (6) is an edge insulation strip.

2. Device according to claim 1, **characterised in that** the receiving member (5) has for at least partially receiving the joint member (4) a profile which is open at least at one side, preferably a U-shaped profile, E-shaped profile or I-shaped profile.

3. Device according to claim 1 or 2, **characterised in that** the receiving member (5) is produced at least in areas from metal, preferably from brass and/or steel, in particular from profiled steel.

4. Device according to any one of claims 1 to 3, **characterised in that** the receiving member (5) can be integrated at least partially in one component (2, 3), in particular in the wall (3) or in the floor (2).

5. Device according to any one of claims 1 to 4, **characterised in that** the receiving member (5) at least partially has a profiling which promotes attachment in and/or on one component (2, 3), in particular a wall (3) and/or a floor (2).

6. Device according to any one of claims 1 to 5, **characterised in that** the receiving member (5) and/or the joint member (4) at least on the visible surface thereof is/are made from the same material of the floor covering (8).

7. Device according to any one of claims 1 to 6, **characterised in that** the joint member (4) is made at least partially from wood, stone, metal, plastics material and/or rubber, preferably as a rubber lip (4).

8. Device according to any one of claims 1 to 8, **characterised in that** below the joint member (4) and/or the receiving member (5) an accessible and/or removable collection channel (11) is provided for collecting dirt and/or water.

9. Device according to claim 8, **characterised in that** the connection channel (11) is constructed with means for suspension and/or click-fitting.

10. Device according to any one of claims 1 to 9, **characterised in that** a cover (12) which can be opened, preferably folded by means of a hinge, for inspection and/or cleaning of the device is provided above the joint member (4) and/or the receiving member (5).

11. Device according to any one of claims 1 to 10, **characterised in that** the floor (2) may be any floor components on the supporting base (7), in particular a floor covering (8) and/or a screed (10) and/or a separation layer and/or an insulation layer with or without heating elements, wherein the floor covering (8) may be a non-textile covering and/or a textile covering.

12. Device according to any one of claims 1 to 11, **characterised in that** light-emitting diodes, in particular LED strips (16) and/or LED bands (16), can be associated with the device, in particular the receiving member (5).

13. Device according to any one of claims 1 to 12, **characterised in that** a suction system can be associated with the device, in particular the receiving member (5).

14. Device according to any one of claims 1 to 13, **characterised in that** the joint member (4) is securely connected to the screed (10), is preferably secured to an anchoring component (17) which is connected to the screed (10), in particular a screw thread (17) which protrudes from the screed (10).

## Revendications

1. Dispositif pour remplir et/ou au moins étanchéifier optiquement
un joint de dilatation (1) entre deux éléments de construction (2, 3), en particulier entre un sol (2) et une paroi (3), comprenant un corps de réception (5), le corps de réception (5) pouvant être associé à l'un des éléments de construction (2 ou 3),
le corps de réception (5) recevant au moins partiellement un corps de joint (4) à action mécanique ;
le corps de joint (4) agissant entre les éléments de construction (2, 3), le corps de joint (4) étant monté de manière mobile dans le corps de réception (5) de telle sorte qu'il peut essentiellement fermer et/ou étanchéifier le joint de dilatation (1),
au moins un élément élastique (6) étant agencé dans le corps de réception (5), lequel agit entre le corps de joint (4) et le corps de réception (5) ;
**caractérisé en ce que** l'élément élastique (6) est une bande d'isolation périphérique.

2. Dispositif selon la revendication 1, **caractérisé en ce que** le corps de réception (5) destiné à recevoir au moins partiellement le corps de joint (4) présente un profil ouvert au moins d'un côté, de préférence un profil en U, un profil en E ou un profil en I.

3. Dispositif selon la revendication 1 ou 2, **caractérisé en ce que** le corps de réception (5) est fabriqué au moins en partie en métal, de préférence en laiton et/ou en acier, en particulier en acier profilé.

4. Dispositif selon l'une des revendications 1 à 3, **caractérisé en ce que** le corps de réception (5) peut être intégré au moins partiellement dans l'un des éléments de construction (2, 3), en particulier dans la paroi (3) ou dans le sol (2).

5. Dispositif selon l'une des revendications 1 à 4, **caractérisé en ce que** le corps de réception (5) présente au moins en partie un profilage qui favorise une fixation dans et/ou sur l'un des éléments de construction (2, 3), en particulier une paroi (3) et/ou un sol (2).

6. Dispositif selon l'une des revendications 1 à 5, **caractérisé en ce que** le corps de réception (5) et/ou le corps de joint (4) est/sont réalisé(s), au moins sur sa ou leur surface visible, dans le même matériau que le revêtement de sol (8).

7. Dispositif selon l'une des revendications 1 à 6, **caractérisé en ce que** le corps de joint (4) est réalisé au moins en partie en bois, en pierre, en métal, en plastique et/ou en caoutchouc, de préférence sous la forme d'une lèvre en caoutchouc (4).

8. Dispositif selon l'une des revendications 1 à 8, **caractérisé en ce qu'**un canal de collecte (11) accessible et/ou amovible est prévu sous le corps de joint (4) et/ou le corps de réception (5) pour collecter les saletés et/ou l'eau.

9. Dispositif selon la revendication 8, **caractérisé en ce que** le canal de collecte (11) est réalisé avec des moyens pour l'accrocher et/ou l'encliqueter.

10. Dispositif selon l'une des revendications 1 à 9, **caractérisé en ce qu'**est prévu, au-dessus du corps de joint (4) et/ou du corps de réception (5), un couvercle (12) pouvant être ouvert pour l'inspection et/ou le nettoyage du dispositif, ce couvercle étant de préférence rabattable au moyen d'une charnière.

11. Dispositif selon l'une des revendications 1 à 10, **caractérisé en ce que** le sol (2) peut être constitué de n'importe quel élément de sol sur le sol porteur (7), en particulier un revêtement de sol (8) et/ou une chape (10) et/ou une couche de séparation et/ou une couche isolante avec ou sans éléments de revêtement, le revêtement de sol (8) pouvant être un revêtement non textile et/ou un revêtement textile.

12. Dispositif selon l'une des revendications 1 à 11, **caractérisé en ce que** des diodes électroluminescentes, en particulier des barres LED (16) et/ou des bandes LED (16), peuvent être associées au dispositif, en particulier au corps de réception (5).

13. Dispositif selon l'une des revendications 1 à 12, **caractérisé en ce qu'**un système d'aspiration peut être associé au dispositif, en particulier au corps de réception (5).

14. Dispositif selon l'une des revendications 1 à 13, **caractérisé en ce que** le corps de joint (4) est solidement relié à la chape (10), de préférence fixé à un élément d'ancrage (17) relié à la chape (10), en particulier à un filetage (17) dépassant de la chape (10).
